# EUROPÄISCHE PATENTSCHRIFT

(11) **EP 0 693 612 B1**
(45) Veröffentlichungstag und Bekanntmachung des Hinweises auf die Patenterteilung: **27.05.1998**
(21) Anmeldenummer: 95101241.8
(22) Anmeldetag: 30.01.1995
(51) Int. Cl.: E06B 9/323

(54) **Faltenstore**
Blind
Store

(30) Priorität: 18.07.1994 DE 9411623 U
(43) Veröffentlichungstag der Anmeldung: 24.01.1996
(73) Patentinhaber: VOSSLOH Decoration International GmbH, 22523 Hamburg (DE)
(72) Erfinder: Klubert , Wilhelm, 22399 Hamburg (DE); Mundt , Heinz-Jürgen, 23845 Seth (DE)
(74) Vertreter: Glawe, Delfs, Moll & Partner

(56) Entgegenhaltungen:
- EP-A- 0 059 103
- WO-A-91/13581
- DE-U- 9 200 503
- US-A- 4 518 025
- US-A- 4 603 725

## Beschreibung

Die Erfindung betrifft einen Faltenstore mit einer Kopfschiene, die einen nach unten offenen, im Querschnitt im wesentlichen U-förmigen Profilkörper aufweist, dessen Profilarme an ihren unteren Enden auf etwa gleicher Höhe nach innen zueinander gerichtete Flanschen zur Befestigung des Faltenbehangs tragen.

Bekannte Kopfschienen dieser Art *(EP-A 59103;* DE-U 92 00 503) werden meist als Aluminium-Strangpreßprofile hergestellt. Ihre Wanddicke kann gering sein, weil die mechanische Beanspruchung unter dem geringen Gewicht des Faltenbehang gering ist. Auch ihre Höhe kann gering sein, weil sie innerhalb des U-Profils lediglich die Befestigung des Faltenbehangs und die Schnurführung aufzunehmen braucht und etwa darüber befindliche Elemente zur Befestigung der Schiene am Bauwerk geringen Querschnitt haben. Die Biegefestigkeit der bekannten Schienen ist daher gering.

Im Hinblick auf die aufzunehmenden Kräfte ist dies ohne Bedeutung. Jedoch wird eine etwaige Durchbiegung als ästhetisch nachteilig empfunden.

Dieser Nachteil wird erfindungsgemäß dadurch beseitigt oder verringert, daß einer der Profilarme des Profilkörpers über den zugehörigen Flansch hinaus nach unten durch eine Profilblende verlängert ist.

Durch diese wird bei gleichem oder wenig vergrößertem Materialeinsatz das Widerstandsmoment der Kopfschiene, das einer etwaigen Biegung entgegenwirkt, beträchtlich erhöht; denn bekanntlich steigt es mit der dritten Potenz der in der Biegeebene gemessenen Abmessung. Ein weiterer Vorteil besteht darin, daß der Behang im hochgezogenen Zustand ganz oder teilweise von der Profilblende abgedeckt ist, wodurch zum einen die Verschmutzung des Behangs verringert und zum anderen das Aussehen verbessert wird.

Zwar ist es bei andersartigen Sonnenschutzvorrichtungen bekannt (WO 91/*13581*, US-A 4 603 725), an der Unterseite einer den Store tragenden Kopfschiene eine Verlängerung anzubringen; diese hat aber lediglich den ästhetischen Zweck einer Sichtblende oder einer Abdeckung des zwischen dem Store und der Schiene verbleibenden Lichtspalts und ist im Verhältnis zu den übrigen Abmessungen der Kopfschiene zu klein, als daß davon eine erwähnenswerte Erhöhung der Biegefestigkeit ausgehen könnte.

Zweckmäßigerweise gleicht die vertikale Erstreckung der Profilblende etwa der vertikalen Erstreckung des Profilkörpers, wobei in dieses Maß Befestigungsprofilelemente einbezogen sein können, die sich ggf. oberhalb des die Profilarme verbindenden Stegs vorgesehen sind und deren Seitenbegrenzung etwa mit der Seitenbegrenzung der Profilarme fluchtet. Dies gilt insbesondere dann, wenn nach einem weiteren Merkmal der Erfindung die Profilarme am Übergang zu den Flanschen winklig oder abgerundet eingezogen sind und ggf. auch die Profilblende am Übergang zum Flansch symmetrisch zu dem zugehörigen Profilarm unter Bildung einer Rille eingezogen ist. Die eingezogenen Bereiche des Profilarms und der Profilblende bilden zusammen mit dem nach innen gezogenen Flansch ein aufgrund ihrer Winkelstellung zueinander steifes Gebilde, wodurch die Festigkeit der Schiene bzw. deren Materialbedarf günstig beeinflußt werden.

Zweckmäßigerweise ist die Unterschiene ebenso gestaltet wie die Kopfschiene. Die Profilblende ist dabei nach oben gerichtet, und zwar zweckmäßigerweise auf derselben Seite des Faltenstores wie die Blende der Kopfschiene. Im aufgezogenen Zustand des Faltenstores ergänzen sich die Blenden der beiden Schienen dann zum Schutz des Behangs. Sowohl im Hinblick auf den Verschmutzungsschutz als auch aus ästhetischen Gründen werden sie meist zur Raumseite des Faltenstores hin angeordnet sein, wenn dieser - wie üblich - an einem Fenster montiert ist. Wenn ästhetische oder technische Gründe dafür sprechen, können die Blenden aber auch auf der Fensterseite oder jeweils auf verschiedenen Seiten angeordnet sein.

Die Erfindung wird im folgenden näher unter Bezugnahme auf die Zeichnung erläutert, die ein vorteilhaftes Ausführungsbeispiel in einem schematischen, perspektivischen Vertikalschnitt in etwa zweifacher linearer Vergrößerung zeigt.

An der strichpunktiert angedeuteten, oberen Fensterlaibung 1 ist in nicht dargestellter Weise die Kopfschiene 2 des Faltenstores befestigt, der außerdem den Behang 3 und die Unterschiene 4 umfaßt, die an Schnüren 5 hängt. Außerdem sind Formstücke vorhanden, durch die die Schienen 2 und 4 an ihren Enden abgeschlossen werden, sowie Schnurführungsorgane und Befestigungselemente, die einfachheitshalber weggelassen wurden.

Die Kopfschiene 2 besitzt einen Profilkörper, der aus den Profilarmen 6 und 7, dem die Profilarme verbindenden Steg 8, den an den Enden der Profilarme 6, 7 angeordneten und einander zugewendeten Flanschen 9, 10 und oberseitigen Profilteilen 11 für den Eingriff von Befestigungselementen besteht. Die Flanschen 9, 10 dienen in Verbindung mit einem Einsetzprofil 12 zum Befestigen des Behangs 3. Entsprechendes gilt für die umgekehrte Anordnung der Unterschiene 4 am unteren Rand des Behangs 3.

Erfindungsgemäß wird der Profilarm 7 der Kopfschiene, der der Raumseite zugewendet ist, unterhalb des Flanschs 10 durch die Profilblende 13 fortgesetzt. Sowohl der Profilarm 7 als auch die Profilblende 13 verlaufen im wesentlichen in vertikaler Richtung und fluchten somit etwa miteinander. Die Dicke der Profilblende 13 soll etwa derjenigen der übrigen Profilteile gleichen. Die vertikale Erstreckung der Blende 13 ist ungefähr genauso groß wie diejenige des Profilarms 7 zuzüglich des zugehörigen Befestigungselements 11. Sie werden optisch voneinander durch eine Rille 14 abgesetzt, die dadurch zustande kommt, daß sowohl der Profilarm 7 als auch die Blende 13 zum Flansch 10 hin unter 45° eingezogen sind. Die Einziehungsabschnitte 15 bilden zusammen mit dem Flansch 10 ein im Profil sternförmiges Gebilde, das aufgrund seiner Querschnittsform hohe Steifigkeit aufweist. Auch die Abwinkelung der Abschnitte 15 gegenüber dem Profilarm 7 und der Blende 13 versteifen diese Teile. Entsprechendes gilt für die Einziehung 15 am Übergang vom Profilarm 6 zum Flansch 9. Der Winkel zwischen den Abschnitten 15 liegt zweckmäßigerweise im Bereich von 60-120°.

Die Unterschiene 4 ist ebenso ausgeführt.

Eine entsprechende Blende kann auch an der Fensterseite der Kopf- und Unterschiene vorgesehen sein. Bevorzugt wird jedoch eine Ausführung, bei welcher lediglich auf einer Seite eine solche Blende vorgesehen ist, weil schon dadurch bei mäßigem Mehraufwand eine beträchtliche Vergrößerung des Biegewiderstands erreicht wird.

Wie man leicht erkennt, schließen sich die Blenden 1 der Kopfschiene und der Unterschiene je nach Dicke des Faltenpakets vollständig oder nahezu zusammen, wenn der Faltenstore hochgezogen wird, und schützen auf diese Weise den Behang.

## Patentansprüche

1. Faltenstore mit einer Kopfschiene (2), die einen nach unten offenen, im Querschnitt im wesentlichen U-förmigen Profilkörper (6-11) aufweist, dessen Profilarme (6,7) an ihrem unteren Enden auf etwa gleicher Höhe nach innen zueinander gerichtete Flanschen (9,10) zur Befestigung des Faltenbehangs (3) tragen, dadurch gekennzeichnet, daß einer (7) der Profilarme über den zugehörigen Flansch (10) hinaus nach unten einstückig durch eine Profilblende (13) verlängert ist, deren vertikale Erstreckung etwa der vertikalen Erstreckung des Profilkörpers gleicht.

2. Faltenstore nach Anspruch 1, dadurch gekennzeichnet, daß der Profilkörper oberhalb eines seine Profilarme (6,7) verbindenden Stegs (8) Befestigungs-Profilelemente (11) aufweist, deren Seitenbegrenzung der Profilarme (6,7) fluchtet.

3. Faltenstore nach Ansprüchen 1 oder 2, dadurch gekennzeichnet, daß die Profilarme (6,7) am Übergang zu den Flanschen (9,10) winklig oder abgerundet eingezogen (15) sind.

4. Faltenstore nach Anspruch 3, dadurch gekennzeichnet, daß die Profilblende (13) am Übergang zum Flansch (10) symmetrisch zu dem zugehörigen Profilarm (7) unter Bildung einer Rille (14) eingezogen ist.

5. Faltenstore nach Anspruch 4, dadurch gekennzeichnet, daß die eingezogenen Bereiche (15) des Profilarms und der Profilblende miteinander einen mittleren Winkel von 60-120° einschließen.

6. Faltenstore nach einem der Ansprüche 1 bis 5, dadurch gekennzeichnet, daß er eine Unterschiene (4) aufweist, die von einem mit der Kopfschiene (2) übereinstimmenden Profil gebildet ist, dessen Profilblende (13) auf derselben Seite des Faltenstores wie die Profilblende (13) der Kopfschiene nach oben gerichtet ist.

7. Faltenstore nach einem der Ansprüche 1 bis 6, dadurch gekennzeichnet, daß die Profilblende(n) (13) auf der dem Raum zugewendeten Seite des am Fenster angeordneten Faltenstores angeordnet ist (sind).

## Claims

1. A folding shutter with a top rail (2), which has a downwardly open and substantially U-shaped profile member (6-11), the profile arms (6,7) of which are provided at their lower ends with flanges (9,10) which are directed inwards towards one another at approximately the same height and which serve for fastening the folding blind (3), characterised in that one (7) of the profile arms is extended downwards in one piece beyond the associated flange (10) by a profile shield (13), the vertical extension of which is approximately equal to the vertical extension of the profile member.

2. A folding shutter according to Claim 1, characterised in that above a web (8) connecting its profile arms (6,7) the profile member has fastening profile elements (11) whose lateral boundary is alignment with the profile arms (6,7).

3. A folding shutter according to Claim 1 or 2,
characterised in that at the transition into the flanges (9,10) the profile arms (6,7) are indented (15) angularly or in a rounded manner.

4. A folding shutter according to Claim 3, characterised in that at the transition into the flange (10) the profile shield (13) is indented symmetrically with the associated profile arm (7) to form a groove (14).

5. A folding shutter according to Claim 4, characterised in that the indented regions (15) of the profile arm and the profile shield together form an average angle of 60-120°.

6. A folding shutter according to any one of Claims 1 to 5, characterised in that it has a lower rail (4) which is formed by a profile corresponding to the top rail (2), the profile shield (13) of which is directed upwards on the same side of the folding shutter as the profile shield (13) of the top rail.

7. A folding shutter according to any one of Claims 1 to 6, characterised in that the profile shield(s) (13) is/are arranged on that side of the folding shutter facing the room, mounted on the window.

## Revendications

1. Store plissé comprenant une tringle supérieure (2), qui comporte un corps profilé (6-11) ouvert vers le bas et présentant en coupe transversale une forme sensiblement en U, dont les branches profilées (6, 7) portent à leur extrémité inférieure, à peu près à même hauteur, des rebords (9, 10) dirigés vers l'intérieur, l'un vers l'autre, pour la fixation du rideau suspendu plissé (3), caractérisé en ce que l'une (7) des branches profilées est prolongée en une seule pièce vers le bas, au-delà du rebord correspondant (10), par un écran profilé (13), dont la dimension verticale est à peu près égale à la dimension verticale du corps profilé.

2. Store plissé selon la revendication 1, caractérisé en ce que le corps profilé comporte, au-dessus d'une âme (8) reliant ses branches profilées (6, 7), des éléments profilés de fixation (11), dont le bord latéral se trouve au ras des branches profilées (6, 7).

3. Store plissé selon la revendication 1 ou 2, caractérisé en ce que les branches profilées (6, 7) sont repliées (15) sous une forme anguleuse ou arrondie, au niveau de leur jonction avec les rebords (9, 10).

4. Store plissé selon la revendication 3, caractérisé en ce que l'écran profilé (13), à sa jonction avec le rebord (10), est replié symétriquement à la branche profilée correspondante (7), en formant un sillon (14).

5. Store plissé selon la revendication 4, caractérisé en ce que les régions repliées (15) de la branche profilée et de l'écran profilé forment entre elles un angle moyen de 60 à 120°.

6. Store plissé selon l'une des revendications 1 à 5, caractérisé en ce qu'il comporte une tringle inférieure (4), qui est constituée par un profilé concordant avec la tringle supérieure (2), profilé dont l'écran (13) est dirigé vers le haut, du même côté du store plissé que l'écran profilé (13) de la tringle supérieure.

7. Store plissé selon l'une des revendications 1 à 6, caractérisé en ce que le ou les écran(s) profilé(s) (13) est (sont) disposé(s) du côté du store plissé qui est tourné vers la pièce lorsque le store est monté sur la fenêtre.
